# EUROPÄISCHE PATENTSCHRIFT

(11) **EP 0 271 774 B1**
(45) Veröffentlichungstag und Bekanntmachung des Hinweises auf die Patenterteilung: **06.03.1991**
(21) Anmeldenummer: 87117837.2
(22) Anmeldetag: 02.12.1987
(51) Int. Cl.: F02D 41/04, F02D 41/18, G01F 1/00

(54) **Anordnung zur Ermittlung des den Zylindern einer Brennkraftmaschine zugeführten Luftmassenstromes**
System for detecting the mass flow rate of air admitted to the cylinders of an internal-combustion engine
Dispositif pour déterminer le débit massique d'air admis dans les cylindres d'un moteur à combustion interne

(30) Priorität: 19.12.1986 DE 3643547
(43) Veröffentlichungstag der Anmeldung: 22.06.1988
(73) Patentinhaber: SIEMENS AKTIENGESELLSCHAFT, 80333 München (DE)
(72) Erfinder: Binnewies, Ludwig, Dipl.-Phys., D-3575 Kirchhain (DE)

(56) Entgegenhaltungen:
- EP-A- 0 087 809
- FR-A- 2 415 725
- US-A- 4 359 993
- US-A- 4 424 568
- PATENT ABSTRACTS OF JAPAN, Band 10, Nr. 225 (P-484)[2281], 6. August 1986; & JP-A-61 61 010 (TOYOTA MOTOR CORP.) 28-03-1986
- PATENT ABSTRACTS OF JAPAN, Band 8, Nr. 104 (M-296)[1541], 16. Mai 1984; & JP-A-59 15 656 (HONDA GIKEN KOGYO K.K.) 26-01-1984
- FISIT A XXI,Belgrad 2-6.Juni 1986, Vortrag 865016

## Beschreibung

### Anordnung zur Ermittlung des den Zylinder einer Brennkraftmaschine zugeführten Luftmassenstromes

Die Erfindung betrifft eine Anordnung zur Ermittlung des den Zylindern einer Brennkraftmaschine zugeführten Luftmassenstromes gemäß Oberbegriff von Anspruch 1.

Die Qualität der Verbrennung des einer Brennkraftmaschine zugeführten Brennstoffes hängt entscheidend davon ab, wie genau die den einzelnen Zylindern einer Brennkraftmaschine tatsächlich zugeführte Luftmassenstrom ermittelt wird; diese kann nämlich aus den verschiedensten Gründen von dem im Ansaugsystem gemessenen Luftmassenstrom abweichen, wobei diese Abweichung noch eine Funktion von Betriebsparametern sein kann.

Bei der aus der US PS 45 27 530 beschriebenen Anordnung ist daher ein Korrekturspeicher für eine experimentell ermittelte Korrekturgröße vorgesehen, mit der der jeweilige Meßwert des Luftmassenstromes korrigiert wird. Die Korrekturgröße ist dabei abhängig vom Betriebsparameter "Geschwindigkeit der Brennkraftmaschine" und eliminiert Fehler, die aufgrund drehzahlabhängiger Pulsationen des Luftmassenstromes im Ansaugsystem entstehen.

Diese bekannte Anordnung gemäß Oberbegriff von Anspruch 1 ist jedoch ausdrücklich nur für die Korrektur stationärer Verhältnisse vorgesehen und geeignet. Die US-PS-4424 568 beschäftigt sich wie unsere Anmeldung mit der Korrektur der Kraft stoffzumessung bei dynamisden Vorgäugen und verwendet für die Korrektur die geeiche Extrapolations formel.

In der japanischen Patentanmeldung 61 61 010 wird eine Korrektur für das dynamische Verhalten des Ansaugsystems vorgeschlagen. Danach wird das vom Luftmassenmesser im dynamischen Übergangszustand gelieferte Signal geglättet und dieses geglättete Signal der Bemessung des Kraftstoffes zugrunde gelegt. Die Geätlung setztein, wenn die Stallungsänderung der Drossel Klappe einen Grenzwert überschreitet.

Der Erfindung liegt die Aufgabe zugrunde, den der Brennkraftmaschine tatsächlich zugeführten Luftmassenstrom auch im dynamischen Bereich mit größerer Genauigkeit zu ermitteln.
- Stellungsänderung des Stellgliedes für den Luftmassenstrom und
- Meßwert des Luftmassenstroms vor der Stellungsänderung des Stellgliedes, im Folgenden als Parameterwert bezeichnet.

Der in einem Korrekturspeicher abgelegte Wert der Korrekturgrösse ist für eine bestimmte Brennkraftmaschine mit gegebenem Ansaugsystem abhängig von den zuvor genannten Betriebsparametern experimentell bestimmt.

Der Erfindung liegt die Einsicht zugrunde, daß gerade das instationäre, dynamische Verhalten des Ansaugsystems korrekturbedürftig und auch korrigierbar ist. Die Erfindung beruht dabei auf der Beobachtung, daß die verzögerte Reaktion der Brennkraftmaschine auf eine Stellungsänderung des Stellgliedes für den Luftmassenstrom auch auf der Wirkung der Speicherkapazität des Ansaugsystems zwischen Luftmassenmesser und den Zuluftventilen der Brennkraftmaschine beruht: Nach einer plötzlichen Öffnung des beispielweise als Drosselklappe ausgebildeten Stellgliedes dient ein Teil des vom Luftmassenmesser erfaßten Luftmassenstromes zur Auffüllung des Ansaugsystems und fließt nicht in die Brennkraftmaschine. Umgekehrt reduziert sich der in die Brennkraftmaschine fließende Luftmassenstrom nach einem Schließen der Drosselklappe nicht in demselben Maße, wie es vom Luftmassenmesser erfaßt wird; vielmehr fließt ein Teil der in dem Ansaugsystem gespeicherten Luftmasse noch in die Brennkraftmaschine ab.

Der für die Steuerung der Brennkraftmaschine maßgebende Luftmassenstrom wird im Betrieb der Brennkraftmaschine periodisch nach folgender Differenzengleichung ermittelt:

### Darin bedeuten

m der der Brennkraftmaschine zugeführte Luftmassenstrom,
m_{Ma} der Altwert des gemessenen Luftmassenstroms,
m_{Mn} der Neuwert des gemessenen Luftmassenstroms und
die vom Kennfeldspeicher gelieferte Korrekturgröße

Physikalisch bedeutet dabei die Korrekturgröße ₇ eine Zeitkonstante, die das dynamische Verhalten des "Speichers" des Ansaugsystems abhängig von den Betriebsparametern "Luftmassenstrom" und "Stellungsänderung" des Stellgliedes charakterisiert.

Die Erfindung wird anhand eines in der Figur schematisch dargestellten Ausführungsbeispieles erläutert: Dort ist eine Brennkraftmaschine 1 mit vier Zylindern und einem Ansaugsystem 10 dargestellt, das sich zwischen einem Luftfilter 100 und den Ansaugöffnungen der einzelnen Zylinder erstreckt und das dementsprechend ein zentrales Hauptrohr 101, daran anschließend ein Verteilerrohr 103 und von diesem ausgehende und zu den einzelnen Zylindern führende Zweigrohre 102 aufweist. In dem Hauptrohr 101 ist eine Meßeinrichtung 11 für den Luftmassenstrom - Luftmassenmesser - und danach ein Stellglied 12 für den Luftmassenstrom in Form einer Drosselklappe angeordnet, deren Stellung - Stellungswinkel - von einer Steuereinheit 2 abhängt. In die einzelnen Zweigrohre 102 münden Einpritzventile 13, die ebenfalls von der Steuereinheit 2 - vorzugsweise sequentiell - mit einer Einspritzzeit t; angesteuert werden. Die Steuereinheit 2 bestimmt auch die Zündwinkel β mit dem Zündimpulse an Zündkerzen 14 für die einzelnen Zylinder abgegeben werden. Hierzu werden der Steuereinheit Drehzahl-und Stellungssignale von einem mit der Brennkraftmaschine 1 gekuppelten Impulsgeber 15, Steuerwerte von einem Pedalwertgeber 4 und die Meßwerte m_{M} des Luftmassenmessers 11 zugeführt. Als diesen und weiteren, hier nicht angesprochenen Einflußgrößen ermittelt die Steuereinheit 2 zu jedem Steuerwert des Pedalwertgebers 4 die Einspritzzeit tᵢ der Einspritzventile, die Stellung der Drosselklappe 12 sowie den Zündwinkel in bekannter Weise so, daß im stationären Zustand vorgegebene Verhältnisse von Luftmassenstrom zu Brennstoffmengenstrom eingehalten werden, die auch je nach Betriebsbereich unterschiedliche Werte haben können. Die Einhaltung eines bestimmten Verhältnisses kann dabei auf einzelne Betriebsbereiche der Brennkraftmaschine beschränkt sein oder je nach Betriebsbereich unterschiedliche Werte haben.

Bei einem bekannten luftgeführten System dieser Art ermittelt die Steuereinheit 2 zu jedem Steuerwert des Pedalwertgebers über ein Betriebskennfeld einen Vorsteuerwert für die Einstellung der Drosselklappe 12 und für die Dauer der Einspritzimpulse tⱼ. Diese Vorsteuerwerte werden dann mittels eines unterlagerten Regelkreises in Abhängigkeit von den vom Luftmassenmesser 11 er faßten Luftmassenstrom so korrigiert, daß in bestimmten Betriebszuständen ein vorgegebenes Verhältnis von Luftmassenstrom zu Brennkraftstrom beibehalten wird. Dieses Ziel wird bei bekannten Anlagen dieser Art nur in dem Maße erreicht, wie der vom Luftmassenmesser erfaßte Luftmassenstrom auch identisch ist mit dem tatsächlich in die Brennkraftmaschine fließende Luftmassenstrom. Diese Voraussetzung ist jedoch - wie einleitend ausgeführt - nicht ohne weiteres erfüllt.

Um das gewünschte Verhältnis der Mengenströme möglichst auch im instationären Bereich einzuhalten, ist gemäß vorliegender Erfindung ein Kennfeldspeicher 3 vorgesehen, in dem Korrekturgrößen in Form von Zeitkonstanten r in Abhängigkeit von den Parametern Luftmassenstrom _{MP} und Stellungsänderung s des Drosselklappenwinkels a abgespeichert sind. Der Steuerung wird ein Luftmassenstrom ṁ zugrunde gelegt, der das dynamische Verhalten des Ansaugsystems 10 berücksichtigt, und zwar in Form der in dem Kennfeldspeicher 3 abgelegten Zeitkonstanten. Hierzu werden - wie in rechnergesteuerten Steuereinheiten üblich - die Steuergrößen (Drosselklappenwinkel, Einspritzzeit) periodisch aus den Meßgrössen (Luftmassenstrom, Drehzahl, Steuerwert des Pedalwertgebers) berechnet und zwischengespeichert. Mit demselben oder einem davon abweichenden Zeittakt wird mittels einer Korrektureinheit 20 in der Steuereinheit 2 jeweils die Teiländerung Δα der Einstellung der Drosselklappe 12 zwischen zwei Taktimpulsen ermittelt.

Sobald eine Teiländerungen Δα größer als ein Grenzwerte A ist, beginnt ein Korrekturabschnitt, innerhalb dessen die Korrekturrechnung durchgeführt wird. Die Korrekturgröß τ wird dazu aus dem Kennfeld abhängig von den zwei Parameterwerten ausgelesen. Der eine Parameterwert ist der letzte Meßwert des Luftmassenstromes m_{M}p bevor erstmals eine Teiländerung Δα größer A festgestellt wird. Der zweite Parameterwert ist die Stellungsänderung s;, die sich während des Korrekturabschnitts stufenweise ändert und nach jedem Zeittakt als Summe von aufeinanderfolgenden Teiländerungen gebildet wird, beginnend mit dem ersten Δα₁ größer A (si =Δα₁). Zu jeder Stellungsänderung s; wird aufbauend auf demselben Parameterwert m_{M}p des Luftmassenstromes die zugehörige Korrekturgrösse τᵢ aus dem Kennfeld ausgelesen; damit ermittelt die Korrektureinheit 20 nach jedem Zeittakt den der Steuerung zugrunde zu legenden korrigierten Luftmassenstrom nach der Differenzengleichung

wobei ṁ_{Mn} der zuletzt gemessene Neuwert und ṁ_{Ma} der im Zeittakt davor gemessene Altwert des Luftmassenstroms ist.

Die Ermittlung von τᵢ endet, sobald Δαₙ₊₁ unter einen Mindestwert B (vorzugsweise gleich fällt. Danach wird die vorgenannte Korrekturrechnung nach jedem neuen Meßwert des Luftmassenstromes mit demselben, letzten τᵢ-Wert solange durchgeführt, bis
1 ₙₑᵤ - ₐₗₜ | ≦ K
   wobei K ein vorgebbarer Festwert ist. Sobald diese Bedingung erfüllt ist, der Vorgang also schon weitgehend stationär geworden ist, endet der Korrekturabschnitt und mit ihm jede weitere Korrekturrechnung. Dasselbe Spiel wiederholt sich in einem nächsten Korrekturabschnitt, der wieder mit Δα>A beginnt. Die Ermittlung eines korrigierten Luftmassenstromes ist also zeitlich auf Korrekturabschnitte beschränkt. Diese Begrenzung des Eingriffes auf relativ große auslösende Teiländerungen hat eine größere Stabilität des Regelkreises, vor allem bei kleinen Luftmassenströmen (Leerlauf), und einen schnelleren Eingriff zur Folge, wenn eine Teiländerung größer als der Grenzwert A ist.

Sofern das dynamische Verhalten beim Öffnen der Drosselklappe - Beschleunigung - anders ist als beim Schließen - Schub, muß der Kennfeldspeicher 3 für positive und negative Stellungsänderungen unterschiedliche Korrekturgrößen _{T} enthalten. Vorzugsweise besteht der Kennfeldspeicher in einem solchen Fall aus zwei Teilspeichern, von denen der eine die Korrekturgrössen bei positiver Stellungsänderung (Beschleunigung) und der andere bei negativer Stellungsänderung (Schub) liefert. Hierbei ist vor dem Auslesen eines der beiden Teilspeicher mit den vorgenannten Parametern zuerst der Betriebszustand zu ermitteln. Hierzu kann in bekannter Weise die Bewegungsrichtung des Stellgliedes - Vorzeichen der Stellungsänderung s - der Drosselklappe ausgewertet werden.

Die Erfindung ist in gleicher Weise anwendbar, wenn der Pedalwertgeber über ein Betriebskennfeld die Einspritzzeit und damit die Größe des Brennstoffmengenstromes bestimmt und die Steuereinheit den dazugehörigen Luftmassenstrom aufgrund der Messung des Luftmassenmessers einstellt. Auch hier gewährleistet die erfindungsgemäße Korrektur des vom Luftmassenmesser gelieferten Meßwertes eine optimale Anpassung der Massenströme auch im dynamischen Betriebsbereich.

In den meisten Fällen wird die Steuerung des Luftmassenstromes und/oder Brennstoffmengenstromes noch von zahlreichen weiteren Betriebsparametern in bekannter Weise abhängig sein, wobei solche Abhängigkeiten auch in weiteren Korrekturkennfeldern abgelegt sein können.

## Patentansprüche

1. Anordnung zur Ermittlung des den Zylindern einer Brennkraftmaschine (1) über ein Ansaugsystem (10) mit Hauptrohr (101), Verteilerrohr (103) und Zweigrohr (102) zugeführten Luftmassenstromes (m),
mit einer Meßeinrichtung (11) und einem Stellglied (12) für den Luftmassenstrom in dem Hauptrohr (101),
mit einem Kennfeldspeicher (3) für ein Korrekturkennfeld, das abhängig von mindestens einem Betriebparameter eine Korrekturgröße (_{T}) liefert,
und mit einer Korrektureinheit (20), die den Luftmassenstrom (m) abhängig von dem Meßwert (m_{M}) des Luftmassenstroms und der Korrekturgrösse (r) ermittelt,
dadurch gekennzeichnet,
daß die Korrekturgröße (-r) das dynamische Verhalten des Ansaugsystems (10) zwischen der Messeinrichtung (11) und der Brennkraft maschine (1) beschreibt, und zwar abhängig von den Betriebsparametern
- Stellungsänderung ( S ) des Stellgliedes (12) für den Luftmassenstrom nach Größe und Richtung und
- Meßwert des Lutmassenstromes (ṁ_{MP})-vor der Stellungsänderung des Stellgliedes - und daß die Korrektureinheit (20) den Luftmassenstrom (m) nach der Differenzengleichung
periodisch ermittelt, wobei
ṁ der der Brennkraftmaschine zugeführte Luftmassenstrom,
ṁ_{Ma} der Altwert des gemessenen Luftmassenstromes,
ṁ_{Mn} der Neuwert des gemessenen Luftmassenstromes und
die vom Kennfeldspeicher gelieferte Korrekturgröße ist.

## Claims

1. Arrangement for ascertaining the mass flow rate (m) of air supplied to the cylinders of an internal combustion engine (1) via an intake system (10) having main pipe (101), distributor pipe (103) and branch pipe (102),
having a measuring device (11) and a final control element (12) for the mass flow rate of air in the main pipe (101),
having a characteristic map memory (3) for a correction characteristic map which supplies a correction quantity (r) as a function of at least one operating parameter, and having a correction unit (20) which ascertains the mass flow rate (m) of air as a function of-the measured value (m_{M}) of the mass flow rate of air and of the correction quantity (τ),
characterized in that the correction quantity (_{T}) describes the dynamic behaviour of the intake system (10) between the measuring device (11) and the internal combustion engine (1), in particular as a function of the operating parameters
- position change (s) of the final control element (12) for the mass flow rate of air according to size and direction and
- measured value of the mass flow rate (m_{M}p) of air before the position change of the final control element and in that the correction unit (20) periodically ascertains the mass flow rate (m) of air in accordance with the differential equation
m being the mass flow rate of air supplied to the internal combustion engine,
ṁ_{Ma} being the old value of the measured mass flow rate of air,
ṁ_{Mn} being the new value of the measured mass flow rate of air and
τ being the correction quantity supplied by the characteristic map memory.

## Revendications

1. Dispositif pour déterminer le débit massique d'air (m) envoyé aux cylindres d'un moteur à combustion interne (1) par l'intermédiaire d'un système d'aspiration (10) comportant un tube principal (101), un tube de répartition (103) et un tube de dérivation (102),
un dispositif de mesure (11) et un organe (12) de réglage du débit massique d'air dans le tube principal (101),
une mémoire (3) servant à mémoriser un ensemble de caractéristiques de correction, qui fournit une grandeur de correction (τ) en fonction d'au moins un paramètre de fonctionnement, et
une unité de correction (20), qui détermine le débit massique d'air (m) en fonction de la valeur de mesure (m_{M}) du débit massique d'air et de la grandeur de correction (τ),
caractérisé par le fait
que la grandeur de correction (τ) décrit le comportement dynamique du système d'aspiration (10) entre le dispositif de mesure (11) et le moteur à combustion interne (1), et ce en fonction des paramètres de fonctionnement,
- variation (s) de la position de l'organe de réglage (12) pour le débit massique d'air en grandeur et en direction, et
- valeur de mesure du débit massique d'air (m_{MP}) avant la variation de position de l'organe de réglage, et que l'unité de correction (20) détermine périodiquement le débit massique d'air (m) conformément a l'équation différentielle
ṁ = ṁ_{Ma} + (ṁ_{M}n - ṁ_{M}a) •τ⁻¹ avec
ṁ le débit massique d'air envoyé au moteur à combustion interne,
ṁ_{Ma} l'ancienne valeur du débit massique d'air mesuré,
ṁ_{Mn} la nouvelle valeur du débit massique d'air mesuré, et
τ la grandeur de correction délivrée par la mémoire de l'ensemble de caractéristiques.
